# EUROPÄISCHE PATENTANMELDUNG

(11) **EP 1 030 103 A2**
(43) Veröffentlichungstag der Anmeldung: **23.08.2000**
(21) Anmeldenummer: 00101994.2
(22) Anmeldetag: 02.02.2000
(51) Int. Cl.: F21V 19/02

(54) **Leuchte**

(30) Priorität: 18.02.1999 DE 29902973 U
(71) Anmelder: TRILUX-LENZE GmbH & Co. KG, D-59759 Arnsberg (DE)
(72) Erfinder: Grimm, Manfred, 59759 Arnsberg (DE); Hupe, Frank, 59757 Arnsberg (DE); Korthals, Holger, Dipl.-Ing., 59757 Arnsberg (DE); Goeke, Thomas Dipl.-Ing., 58710 Menden (DE)
(74) Vertreter: Lippert, Hans-Joachim, Dipl.-Ing.

(57) **Zusammenfassung**

Die Erfindung betrifft eine Leuchte mit einem Leuchtenkörper (1), der ein Leuchtmittel (9), andere zum Betrieb der Leuchte notwendige Betriebsmittel (2) und einen Reflektor (6) zum Abstrahlen des durch den Leuchtenkörper erzeugten Lichts aufnimmt. Das Leuchtmittel (9) ist entlang der Längsachse des Leuchtenkörpers (1) verschieblich in dem Leuchtenkörper im Verhältnis zu dem Reflektor (6) angeordnet. Das Verschieben wird mittels eines Linearbetriebs bewerkstelligt, um eine Drehbewegung eines Drehelements in eine translatorische Bewegung des Leuchtmittels (9) umzusetzen. Es ist Aufgabe der Erfindung, den Aufbau des Lineargetriebes zu vereinfachen. Dieses wird erfindungsgemäß dadurch gelöst, dass das Drehelement eine in dem Leuchtenkörper (1) gelagerte Verstellschraube (16) aufweist, die ein in einem Schlitten (3) vorgesehenes Gewinde kämmt, so dass der Schlitten (3) mit dem darin angeordneten Leuchtmittel (9) die translatorische Bewegung ausführt.

## Beschreibung

Die Erfindung betrifft eine Leuchte mit einem vorzugsweise kegelförmigen Leuchtenkörper, der ein Leuchtmittel, andere zum Betrieb der Lampe notwendigen Betriebsmittel und einen Reflektor zum Abstrahlen des durch den Leuchtenkörper erzeugten Lichts aufnimmt, wobei das Leuchtmittel entlang der Längsachse des Leuchtenkörpers verschieblich in dem Leuchtenkörper im Verhältnis zu dem Reflektor angeordnet ist und ein Lineargetriebe vorgesehen ist, um eine Drehbewegung eines Drehelements in eine translatorische Bewegung des Leuchtmittels entlang der Längsachse des Leuchtenkörpers umzusetzen.

Derartige Leuchten sind beispielsweise aus dem Stand der Technik als Taschenlampen bekannt, die an dem vorderen Ende mit einem im wesentlichen ringförmigen Drehelement ausgestattet sind. Die Rotationsbewegung der Drehung des Drehelements im Verhältnis zum Körper der Taschenlampe wird durch ein Lineargetriebe in eine translatorische Bewegung des vorzugsweise als Glühlampenform ausgestatteten Leuchtmittels oder des Reflektors umgesetzt.

Derartige Lineargetriebe sind vom Aufbau her relativ komplex. Außerdem sind sie bei Leuchten, die als Deckenstrahler für Strahlungssysteme eingesetzt werden, schwer realisierbar, da ein Teil des Leuchtengehäuses bzw. Leuchtenkörpers mit einem Ringelement versehen werden müßte, was den Aufbau deutlich erschwert. Darüber hinaus stören derartige Ringe durch die auftretenden Brüche in dem Leuchtenkörper den ästhetischen Gesamteindruck der Leuchte.

Es ist deshalb Aufgabe der vorliegenden Erfindung, den Aufbau eines in einem Leuchtenkörper einsetzbaren Lineargetriebes, insbesondere für die Verwendung in Strahlern, zu vereinfachen.

Erfindungsgemäß wird diese Aufgabe dadurch gelöst, dass das Drehelement eine in dem Leuchtenkörper gelagerte Verstellschraube aufweist, die ein in einem Schlitten vorgesehenes Gewinde kämmt, so dass der Schlitten mit dem daran angeordneten Leuchtmittel die translatorische Bewegung ausführt. Die Verstellschraube kann beispielsweise eine herkömmliche Rundkopfschraube sein, die an dem Ende des Leuchtenkörpers angeordnet ist, der dem Austrittskegel des Lichts gegenüber gelegen ist. Die Schraube kann dabei als eine Schraube ausgebildet sein, die einen Schraubenzieher zum Verstellen erfordert oder alternativ auch als Flügelkopfschraube, die einfach von Hand verstellbar ist. Das Gewinde der in dem Leuchtenkörper gelagerten Schraube kämmt einen Schlitten, der längsverschieblich innerhalb des Leuchtenkörpers angeordnet ist. Durch das Eingreifen der mit einem Außengewinde versehenen Verstellschraube in das an dem Schlitten vorgesehene Loch mit einem entsprechenden Innengewinde wird die Drehbewegung der Verstellschraube auf einfache Weise in eine Längsbewegung des Schlittens entlang der Längsachse des Leuchtenkörpers umgesetzt.

Damit sind für das Lineargetriebe eigentlich nur zwei Bauteile notwendig, nämlich die Verstellschraube und der an dem Leuchtenkörper angeordnete Schlitten.

In einer vorteilhaften Weiterentwicklung ist die Leuchte mit zusätzlichen Arretiermitteln versehen, um die Translation des Schlittens zu begrenzen. Diese Arretiermittel können beispielsweise von dem Verfahrweg her auch einstellbar ausgestaltet sein, um die Lichtverhältnisse wunschgemäß beeinflussen zu können.

Vorzugsweise weisen die Arretiermittel ein an dem Leuchtenkörper lösbar befestigbares Halteblech auf, an dem mindestens ein Stift vorgesehen ist, der in ein an dem Schlitten vorgesehenes Langloch eingreift. Je nach Ausgestaltung des Langlochs kann der Verschiebeweg relativ zum Leuchtenkörper begrenzt werden. Vorteilhafterweise ist das Langloch so ausgebildet, dass ein unbeabsichtigtes Lösen der Schraube aus dem Gewinde des Schlittens verhindert wird.

In der besonders bevorzugten Ausführungsform der erfindungsgemäßen Leuchte weist der Schlitten ein Blech auf, welches im wesentlichen als U-Profil ausgebildet ist und auf dem Halteblech verschieblich aufliegt, wobei der der Lichtaustrittsöffnung des Leuchtenkörpers zugewandte erste Schenkel des Halteblechs mit dem Leuchtmittel verbindbar ist und der dem ersten Schenkel gegenüberliegende zweite Schenkel das Gewinde für die Verstellschraube aufweist.

Darüber hinaus können auch weitere Betriebsmittel der Leuchte mit dem Schlitten verbunden werden. Auf diese Weise wird der Verfahrweg des Schlittens nicht durch die weiteren Betriebsmittel beschränkt, so dass die Baugröße der Leuchte bzw. des Leuchtenkörpers sehr gering gehalten werden kann. Vorzugsweise ist der relativ große Trafo als Betriebsmittel an dem Schlitten angeordnet. Dieser beschränkt ansonsten deutlich den Verschiebeweg oder erfordert beim Stand der Technik größere Abmessungen des Leuchtenkörpers.

In der besonders vorteilhaften Ausgestaltung der erfindungsgemäßen Leuchte ist diese als ein Deckenstrahler ausgebildet, die über einen Verbindungsarm mit dem Stromschienensystem verbindbar ist.

Die Erfindung ist in der Zeichnung anhand eines bevorzugten Ausführungsbeispiels veranschaulicht. Die einzige Figur zeigt ein seitliches Schnittbild einer als Deckenstrahler ausgebildeten Leuchte.

Die Leuchte besteht im wesentlichen aus einem kegelförmigen Leuchtenkörper 1, in dem Leuchtenkörper angeordneten Betriebsmitteln 2, dem erfindungsgemäßen Schlitten 3 und einem Trageelement 4 zum Befestigen der Leuchte an einem an der Decke befestigten Schienensystem (nicht dargestellt).

Innerhalb des kegelförmigen Leuchtenkörpers 1 ist im Bereich der Lichtaustrittsöffnung 5 ein Reflektor 6 starr eingesetzt. Der Reflektor 6 ist über eine Schnappverbindung in eine an dem inneren Umfangsrand des Leuchtenkörpers 1 vorgesehene Ausnehmung 7 herausnehmbar eingesetzt. An ihrem Zenit ist der kegelförmige Reflektor 6 mit einem zentralen Loch 8 versehen. Durch dieses Loch 8 tritt das im vorliegenden Fall als Halogenlampe 9 ausgebildete Leuchtmittel hindurch.

Die Lampe 9 ist auf ihrer dem geschlossenen Ende des Leuchtenkörpers 1 zugewandten Seite mit dem Schlitten 3 verbunden. Der Schlitten 3 ist im vorliegenden Fall aus einem U-förmigen Blech 10 gefertigt. Der der Lichtaustrittsöffnung 5 des Leuchtenkörpers 1 zugewandte erste Schenkel 11 des Schlittens 3 ist über Schrauben mit der Lampe und den weiteren Betriebsmitteln 2 (vorliegend handelt es sich im wesentlichen um einen Trafo) verbunden. Alternativ zu den Schrauben können auch andere Befestigungsmittel eingesetzt werden.

An dem in der Figur gesehenen unteren Ende des kegelförmigen Leuchtenkörpers 1 ist ein Halteblech 12 mit Hilfe von zwei Schrauben 13 fest verbunden. Das Halteblech 12 weist ebenfalls einen im wesentlichen U-förmigen Querschnitt auf, wobei der erste Schenkel 12a eine leicht angewinkelte, parallel zu dem Leuchtenkörper 1 nach außen geneigte Stellung aufweist, und der zweite Schenkel 12b mit einer Auflagefläche versehen ist, die parallel zur Längsachse der Längserstreckungsrichtung des Leuchtenkörpers 1 verläuft. Diese Auflagefläche dient zur Auflage des Schlittens 3. Der Schlitten 3 ist verschieblich auf der Auflagefläche des Halteblechs 12 angeordnet.

Der dem ersten Schenkel 11 des Schlittens 3 gegenüber liegende zweite Schenkel 14 ist mit einem Loch versehen, das ein Innengewinde aufweist. In dieses Loch, das im eingebauten Zustand des Schlittens 3 kolinear zur Längsachse des Leuchtenkörpers 1 verläuft, greift das Gewinde 15 der Verstellschraube 16 ein und kämmt das Innengewinde. Die Verstellschraube 16 ist im vorliegenden Fall als eine mit Schlitzschraubenzieher verstellbare Schraube ausgebildet. Alternativ ist eine Ausbildung als Flügelschraube möglich. Die Verstellschraube 16 liegt am hinteren Ende auf dem Leuchtenkörper 1 auf und bildet mit diesem einen harmonischen Abschluß; sie vervollständigt also den kegelförmigen Leuchtenkörper. Die Verstellschraube 16 ist auf der Innenseite des Leuchtenkörpers, den sie durch eine Öffnung durchdringt, durch einen Sprengring 17 drehbar, aber gleichzeitig lösbar fixiert.

Durch die lichttechnisch optimierte Reflektorform ist es durch diese Verstellung der Verstellschraube 16 möglich, den Ausstrahlwinkel der Leuchte von engstrahlend bis breitstrahlend zu variieren. Durch die Drehung der Verstellschraube 16 wird nämlich der Schlitten axial innerhalb des Leuchtenkörpers 1 verschoben, so dass die Lampe 9 und deren zentraler Brennpunkt an verschiedenen Stellen im Verhältnis zu dem feststehenden Reflektor 6 angeordnet wird.

Das Halteblech 12 weist an der Auflagefläche für den Schlitten 3 zwei Rohrnieten 18 auf, die in ein an dem Schlitten 3 vorgesehenes Langloch 19 eingreifen. Die Rohrnieten gewährleisten die Begrenzung der Bewegung, so dass sich der Schlitten 3 nicht von dem Gewinde 15 der Verstellschraube 16 lösen kann oder soweit herausgedreht wird, dass die Betriebsmittel mit der Rückseite des Reflektors 6 in Berührung kommen und diese beschädigen.

Je nach Drehrichtung der Verstellschraube 16 bewegt sich der Schlitten 3 und die mit diesem verbundenen Elemente in Längsrichtung der Lampe vor und zurück, relativ zu dem starr eingesetzten Reflektor 6, so dass sich verschiedene Strahlwinkel einfach realisieren lassen.

Die Lampe ist darüber hinaus über ein in seiner Gesamtheit mit dem Bezugszeichen 4 gekennzeichneten Trageelement versehen, welches rastend in eine - im Verhältnis zu der Zeichnung - am oberen Ende vorgesehene Öffnung eingreift. Das Trageelement 4, welches mit einem nicht dargestellten stromführenden Schienensystem verbunden ist, ist auf diese Weise lösbar mit dem Leuchtenkörper verbindbar.

Selbstverständlich können die im vorliegenden Fall aus Blech ausgebildeten Elemente wie das Halteblech 12 und der Schlitten 3 auch aus Kunststoff gefertigt sein.

### Bezugszeichenliste

- 1: Leuchtenkörper
- 2: Betriebsmittel
- 3: Schlitten
- 4: Trageelement
- 5: Lichtaustrittsöffnung
- 6: Reflektor
- 7: Ausnehmung
- 8: Loch
- 9: Lampe
- 10: Halteblech
- 11: erster Schenkel
- 12: Halteblech
- 12a: erster Schenkel
- 12b: zweiter Schenkel
- 13: Schrauben
- 14: zweiter Schenkel
- 15: Gewinde
- 16: Verstellschraube
- 17: Sprengring
- 18: Rohrnieten
- 19: Langloch

## Patentansprüche

1. Leuchte mit einem vorzugsweise kegelförmigen Leuchtenkörper, der ein Leuchtmittel und einen Reflektor zum Abstrahlen des durch den Leuchtenkörper erzeugten Lichts aufnimmt, wobei das Leuchtmittel entlang der Längsachse des Leuchtenkörpers verschieblich in dem Leuchtenkörper im Verhältnis zu dem Reflektor angeordnet ist, und ein Lineargetriebe vorgesehen ist, um eine Drehbewegung eines Drehelements in eine translatorische Bewegung des Leuchtmittels entlang der Längsachse des Leuchtenkörpers umzusetzen, **dadurch gekennzeichnet**, dass das Drehelement eine in dem Leuchtenkörper gelagerte Verstellschraube (16) aufweist, die ein in einem Schlitten (3) vorgesehenes Gewinde kämmt, so dass der Schlitten (3) mit dem daran angeordneten Leuchtmittel die translatorische Bewegung ausführt.

2. Leuchte nach Anspruch 1, **dadurch gekennzeichnet**, dass diese zusätzlich einstellbare Arretiermittel aufweist, um die Translation des Schlittens (3) zu begrenzen.

3. Leuchte nach Anspruch 2, **dadurch gekennzeichnet**, dass die Arretiermittel ein an dem Leuchtenkörper (1) lösbar befestigbares Halteblech (12) aufweist, an dem mindestens ein Stift vorgesehen ist, der in ein an dem Schlitten (3) vorgesehenes Langloch (18) eingreift.

4. Leuchte nach einem der Ansprüche 1 bis 3, **dadurch gekennzeichnet**, dass der Schlitten (3) aus einem Blech gefertig ist, das im wesentlichen ein U-Profil aufweist und auf dem Halteblech (12) verschieblich aufliegt, wobei der der Lichtaustrittsöffnung (5) des Leuchtenkörpers (1) zugewandte erste Schenkel (11) des Blechs mit dem Leuchtmittel verbindbar ist und der dem ersten Schenkel gegenüberliegende zweite Schenkel (14) das Gewinde für die Verstellschraube (16) aufweist.

5. Leuchte nach einem der Ansprüche 1 bis 4, **dadurch gekennzeichnet**, dass weitere Betriebsmittel mit dem Schlitten (3) verbindbar sind.

6. Leuchte nach einem der Ansprüche 1 bis 5, **dadurch gekennzeichnet**, dass die Leuchte als Deckenstrahler ausgebildet ist.
